# EUROPÄISCHE PATENTSCHRIFT

(11) **EP 2 284 073 B1**
(45) Veröffentlichungstag und Bekanntmachung des Hinweises auf die Patenterteilung: **23.01.2013**
(21) Anmeldenummer: 10007070.5
(22) Anmeldetag: 08.07.2010
(51) Int. Cl.: B63G 8/00

(54) **U-Boot mit einer Druckkörperdurchführung**
Submarine with a pressure hull feed through
Sous-marin comportant un passage de corps sous pression

(30) Priorität: 10.08.2009 DE 102009037447
(43) Veröffentlichungstag der Anmeldung: 16.02.2011
(73) Patentinhaber: Emder Werft-und Dockbetriebe GmbH, 26725 Emden (DE)
(72) Erfinder: Janssen, Frank, 26624 Südbrookmerland (DE)
(74) Vertreter: Hansmann, Dierk

(56) Entgegenhaltungen:
- EP-A1- 1 881 248
- EP-A2- 0 337 180
- GB-A- 191 517 234
- US-A- 1 169 514
- US-A- 3 281 155
- US-A1- 2002 040 729

## Beschreibung

Die Erfindung bezieht sich auf ein U-Boot mit einem Druckkörper und einer Druckkörper-Durchführung zur Herstellung einer Außenbordverbindung einer Bordabsperrung.

Nach der US 3,281,155 A ist eine gattungsgemäße Durchführung für ein Kabel als Druckkörper-Durchführung mit entsprechender Abdichtung bekannt.

Anordnungen dieser Art werden bei der Ausrüstung an Bord von U-Booten für im Außenschiff angeschlossene Schiffsbetriebsanlagen mit Bordabsperrungen eingebaut. Hierbei werden einzelne getrennte verbindungselemente mit Zuführbohrungen eingesetzt, die entsprechend zugeordnete ventileinsätze zur Bordabsperrung aufweisen. Hierbei besteht der Mangel, daß für jede Zuführbohrung ein einzelnes Element mit aufwendigen Dichtungen einzubauen ist und eine Bearbeitung einschließlich einer Druckprüfung der Dichtigkeit erfolgen muß.

Aufgabe der Erfindung ist es, eine Einsparung bei der Ausbildung von einer Vielzahl von Zuführbohrungen bei Druckkörper-Durchführungen zu schaffen und damit einen entsprechenden Aufwand für Dichtungen und für Überprüfungen herabzusetzen sowie eine Erhöhung der Sicherheit zu gewährleisten.

Die Lösung dieser Aufgabe erfolgt erfindungsgemäß durch eine Merkmalskombination des Patentanspruches.

Hierdurch wird neben den Einsparungen beim aufwendigen Einbau sowie Überprüfen auch die konstruktive Auslegung vereinfacht.

In der Zeichnung ist ein Ausführungsbeispiel der Erfindung mit zwei Zuführbohrungen schematisch dargestellt.

Bei der dargestellten Anordnung ist in einem Druckkörper 1 eine blockartig eingeschweißte Druckkörper-Durchführung 2 eingesetzt. Die Druckkörper-Durchführung 2 ist durch eine übliche Verkleidung 6 abgedeckt und besitzt eine durchgehende Aufnahmebohrung 3, die ein über Dichtungen 4 einsetzbares Verbindungselement 5 aufnimmt. Das verbindungselement 5 besitzt innerbords einen Flansch 7, der an der Druckkörper-Durchführung 2 über Schrauben festsetzbar ist.

## Patentansprüche

1. U-Boot mit einem Druckkörper (1) und einer Druckkörper-Durchführung (2) zur Herstellung einer Außenbordverbindung einer Bordabsperrung über einen ventilkörper innerbords, wobei die Druckkörper-Durchführung (2) blockartig in den Druckkörper (1) eingeschweißt und außenbords zusätzlich eine Verkleidung (6) des U-Bootes angeordnet ist und die Druckkörper-Durchführung (2) eine durchgehende Aufnahmebohrung (3) für ein über Dichtungen(4) eingesetztes Verbindungselement (5) mit einer Zuführbohrung (8) aufweist, wobei das einsetzbare Verbindungselement (5) mehrere Zuführbohrungen (8) zur Außenbordverbindung aufweist und innerbords zugeordnete einzelne ventilkörper (9) mit den Zuführbohrungen (8) verbunden sind, wobei das Verbindungselement (5) einen Flansch (7) innerbords aufweist, der an der Druckkörper-Durchführung (2) befestigt ist.

## Claims

1. A submarine having a pressure hull (1) and a pressure hull feed-through (2) for producing an outboard connection of an onboard shut-off device by way of an inboard valve body, wherein the pressure hull feed-through (2) is welded as a block into the pressure hull (1) and a cladding (6) of the submarine is additionally arranged outboard and the pressure hull feed-through (2) has a continuous receiving bore (3) for a connecting element (5), which is inserted via seals (4) and has a supply bore (8), wherein the insertable connecting element (5) has a plurality of supply bores (8) for the outboard connection and individual associated inboard valve bodies (9) are connected to the supply bores (8), wherein the connecting element (5) has an inboard flange (7), which is mounted on the pressure hull feed-through (2).

## Revendications

1. Sous-marin avec une coque de pression (1) et un passage (2) à travers la coque de pression pour la réalisation d'une liaison hors bord avec une vanne de coque par l'intermédiaire d'un corps de vanne, le passage (2) à travers la coque de pression étant soudé en bloc dans la coque de pression (1) et, une enveloppe (6) du sous-marin étant de plus agencée hors bord et le passage de coque de pression (2) étant doté d'un alésage traversant (3), pour un élément de liaison (5) à bord, mis en place avec interposition de joints d'étanchéité (8), présentant un alésage d'alimentation, sachant que l'élément de liaison (5) insérable est doté de plusieurs alésages d'alimentation (8) pour une liaison hors bord, et que des corps de vanne (9) individuels associés sont reliés aux alésages d'alimentation (8), l'élément de liaison (5) étant pourvu d'une bride (7) de bord, qui est fixée au passage de la coque de pression (2).
